# EUROPÄISCHE PATENTSCHRIFT

(11) **EP 0 417 394 B1**
(45) Veröffentlichungstag und Bekanntmachung des Hinweises auf die Patenterteilung: **03.11.1993**
(21) Anmeldenummer: 90109174.4
(22) Anmeldetag: 16.05.1990
(51) Int. Cl.: A24F 19/08, B60N 3/08

(54) **Ascher, insbesondere für Kraftfahrzeuge**
Ashtray, particularly for vehicles
Cendrier, en particulier pour véhicules

(30) Priorität: 11.09.1989 DE 3930271
(43) Veröffentlichungstag der Anmeldung: 20.03.1991
(73) Patentinhaber: Gebr. Happich GmbH, D-42097 Wuppertal (DE)
(72) Erfinder: Dabringhaus, Volker, D-5600 Wuppertal 1 (DE)

(56) Entgegenhaltungen:
- FR-A- 2 508 775
- FR-A- 2 516 027
- FR-A- 2 579 181

## Beschreibung

Die Erfindung bezieht sich auf einen Ascher, insbesondere für Kraftfahrzeuge, bestehend aus einem in einer Wandaussparung befestigbaren Gehäuse mit einer darin beweglich gelagerten Ascherlade, die nach oben offen ist und aus einer Nichtgebrauchslage innerhalb des Gehäuses in eine Gebrauchslage bereichsweise aus dem Gehäuse herausbewegbar ist, wobei die Bewegung der Ascherlade in die Gebrauchslage nach dem Lösen eine Verriegelung durch eine an der Ascherlade angreifende Öffnungsfeder erfolgt und wobei zum Lösen der Verriegelung auf die Ascherlade ein ins Gehäuseinnere hineingerichteter Druck ausgeübt wird, und zwar gegen die Kraft der Öffnungsfeder und einer Zusatzfeder, die dem Druck zum Lösen der Verriegelung entgegenwirken.

Ein Ascher der gattungsgemäßen Art ist in der FR-A- 2 508 775 gezeigt und beschrieben. Der bekannte Ascher besteht aus einem Gehäuse mit einer darin schwenkbeweglich gelagerten Ascherlade. Di.e Ascherlade kann geöffnet werden, indem auf diese ein leichter Druck ausgeübt wird, durch den eine Verriegelung außer Eingriff gebracht wird. Zum Öffnen der Ascherlade ist eine Öffnungsfeder vorgesehen, die bestrebt ist, die Ascherlade in Offenstellung zu halten. An der Ascherlade ist eine weitere, auch als Auslöschgitter für Zigaretten dienende Blattfeder angeordnet, die die Einwurföffnung der Ascherlade überspannt und die ein freies V-förmig ausgebildetes Ende aufweist. Die Wurzel des V-förmigen Endes ist nach oben ausgerichtet und stützt sich an einer bogenförmigen Führungsbahn des Gehäuses beim öffnen und Schließen der Ascherlade ab. Die Blattfeder ist insbesondere vorgesehen, als Sperre gegen ein Kippen oder Herausrutschen der Ascherlade aus dem Gehäuse zu wirken und auch dazu, die Ascherlade aus dem Gehäuse herausnehmen zu können, indem man sie durch Herunterdrücken von Hand aus einer Sperranlage an einem Anschlag befreit.
Wie schon erwähnt, kann die Ascherlade geöffnet werden, indem auf diese ein leichter Druck ausgeUbt wird, der gegen die Wirkung der erwähnten Blattfeder erfolgen soll. Die Ausbildung und Anordnung der zusätzlich zur Öffnungsfeder vorgesehenen Blattfeder beim in Rede stehenden Ascher herkömmlicher Art ist in verschiedener Hinsicht zu bemängeln.
Wegen der verschiedenen Aufgaben wie Führungs-, Anschlags-, Zigarettenauslösch- und öffnungs-Funktion ist eine komplizierte und damit teuere Formgebung der Blattfeder unabdingbar. Die Anordnung der Blattfeder beim bekannten Ascher ist ungünstig, denn die Einwurföffnung der Ascherlade ist nicht mehr unbeschränkt zugänglich. Damit entfällt auch die Möglichkeit, in die Ascherlade einen Aschereinsatz einsetzen zu können. Die permanente Anlage der Blattfeder am Gehäuse mag zwar die Führung der Ascherlade beim Schließen oder öffnen derselben zu sichern, birgt aber die Gefahr von Schleif- oder Quietschgeräuschen in sich. Insbesondere kann beim Ascher nach FR-A- 2 508 775 nicht ausgeschlossen werden, daß sich die Ascherlade bei stärkeren Rüttelbewegungen eines Fahrzeugs während der Fahrt, aber unter Umständen auch schon bei einem heftigen Türzuschlagen infolge des Staudrucks ungewollt öffnet.
In den veröffentlichten Unterlagen der vorgenannten Fundstelle ist zwar erwähnt, daß die Blattfeder dem Druck der Lösung entgegenwirkt und aus Fig. 7 b der Druckschrift ist auch erkennbar, wie das Gegenwirken erfolgen soll, jedoch kann hieraus nicht gefolgt werden, daß die Blattfeder ein ungewolltes öffnen der Ascherlade zu verhindern vermag.
Die Blattfeder ist und kann nicht vorgesehen sein, ein ungewolltes öffnen der Ascherlade zu verhindern, denn der aus den Fig. 5 und 7 a der Druckschrift ersichtliche Leerweg zwischen dem freien Ende der unter keiner Vorspannung stehenden Blattfeder und der Gehäuserückwand steht einer solchen Annahme entgegen.

Der Erfindung liegt hiernach die Aufgabe zugrunde, bei einem Ascher der eingangs genannten Art, bei dem die Ascherlade langsam und elegant aus dem Gehäuse hervorzugleiten vermag, mit einfachen und kostengünstigen Mitteln Vorsorge dafür zu treffen, daß ein ungewolltes Öffnen der Ascherlade unterbleibt.

Erfindungsgemäß wird diese Aufgabe dadurch gelöst, daß die Zusatzfeder zwischen der Rückwand des Gehäuses und der Rückwand der Ascherlade angeordnet und dabei an einer dieser Rückwände befestigt ist und daß die Zusatzfeder bei der Bewegung der Ascherlade in die Nichtgebrauchslage mit beiden der erwähnten Rückwände in Berührung gelangt und bei der weiteren Bewegung der Ascherlade bis in die Nichtgebrauchslage vorgespannt wird, um hiernach die Ascherlade in der Nichtgebrauchslage zusätzlich zur Öffnungsfeder permanent in Richtung Gebrauchslage zu belasten, womit einem ungewollten Lösen der Verriegelung verstärkt entgegengewirkt wird.

Die Zusatzfeder kann dabei als Blattfeder ausgebildet sein, die mit einem Endbereich an der Rückwand des Gehäuses oder an der Rückwand der Ascherlade befestigt ist und mit ihrem anderen Endbereich (Federarm) schräg von der entsprechenden Rückwand absteht.

Durch die erfindungsgemäß vorgesehenen Maßnahmen wird erreicht, daß das ein Lösen der Verriegelung bewirkendes Eindrücken der Ascherlade erschwert wird, so daß z.B. die auch bei starken Fahrzeugerschütterungen (Schlaglöcher od.dgl.) frei werdenden Kräfte - wie Versuche gezeigt haben - in der Regel nicht ausreichen, ein ungewolltes Öffnen der Ascherlade bzw. ein ungewolltes Lösen der Ascherladen-Verriegelung zu bewirken. Die erfindungsgemäße Zusatzfeder unterstützt die Öffnungsfeder nur in einem einem Lösen der Entriegelung entgegenwirkenden Sinne und gerät mit Ausnahme der Anfangsphase der Öffnungsbewegung der Ascherlade außer Funktion, wenn die Ascherlade durch die Kraft der Öffnungsfeder in die Gebrauchslage bewegt wird.

Ein Ausführungsbeispiel der Erfindung wird im folgenden anhand der Zeichnung näher erläutert.

Die Zeichnung zeigt einen vertikalen Schnitt durch einen Fahrzeugascher, der hier als Kippascher ausgeführt ist, der aber auch als Schubladenascher ausgeführt werden kann. Der Ascher besteht aus einem Gehäuse 1 mit einer darin um eine Schwenkachse 2 beweglich gelagerten Ascherlade 3, die mit einer Frontplatte 4 und mit einem Aschereinsatz 5 ausgerüstet ist. Gegen die Ascherlade 3 wirkt eine Öffnungsfeder 6.

An einer Gehäusewand ist eine Zusatzfeder 7 angeordnet und hier z.B. mit einem Niet 8 befestigt. Die Zusatzfeder 7 greift mit einem Federarm 9 an der Rückwand 10 der Ascherlade 3 an. Mit ausgezogenen Linien ist die Nichtgebrauchsstellung des Aschers dargestellt, während mit strichpunktierten Linien die Gebrauchsstellung desselben angedeutet ist. Ebenso ist mit ausgezogenen Linien die gespannte Arbeitsstellung und mit strichpunktierten Linien die entspannte Ruhestellung der Zusatzfeder 7 dargestellt.

Will man die Ascherlade 3 in die Gebrauchsstellung überführen, so drückt man dieselbe geringfügig in das Gehäuse 1 ein, wodurch ein Lösen der Verriegelung 11 bewirkt wird, wonach die Ascherlade 3 durch die Öffnungsfeder 6 in einer dem Eindrücken entgegengesetzten Richtung in die Gebrauchsstellung bewegt wird. Als Verriegelung 11 wird im Ausführungsbeispiel ein an einer Seitenwand des Aschereinsatzes 5 angeordnetes Richtgesperre verwendet, wie es von einer Kugelschreibermechanik her bekannt ist und daher nicht ausführlich zu erläutern ist. Die Verriegelung 11 zeigt einen in den Kulissenführungen 12 derselben gleitbeweglich geführten Nocken 13, und zwar in seiner Verriegelungsposition, in der er sich in einer muldenförmigen Ausformung 14 der Verriegelung 11 befindet. Der Nocken 13, der an einem am Gehäuse 1 gelagerten Schwenkarm sitzt, wird zum einen durch die Öffnungsfeder 6 und zum anderen durch die Zusatzfeder 7 in die Ausformung 14 der Verriegelung 11 hinein gezwungen, so daß das geringfügige Eindrücken der Ascherlade 3 in das Gehäuse 1 gegen die Kraft der genannten beiden Federn erfolgen muß. Die Kraft der beiden Federn ist groß genug, um ein ungewolltes Öffnen der Ascherlade 3 auszuschließen, andererseits nicht groß genug, um ein gewolltes Öffnen der Ascherlade zu behindern.

Nach einem Andrücken der Ascherlade 3 gleitet der Nocken 13 aus der Ausformung 14 heraus und in die untere Kulissenbahn der Verriegelung 11 ein, wobei gleichzeitig durch die Kraft der Öffnungsfeder 6 ein Öffnen der Ascherlade 3 erfolgt. Die Zusatzfeder 7 macht nur eine geringfügige Strecke der Öffnungsbewegung mit und hat daher keinen Einfluß auf die Geschwindigkeit, mit der die Ascherlade 3 durch die Öffnungsfeder 6 geöffnet wird. Im übrigen kann die Öffnungsgeschwindigkeit durch eine Bremse 15 in an sich bekannter Weise gesteuert werden.

## Patentansprüche

1. Ascher, insbesondere für Kraftfahrzeuge, bestehend aus einem in einer Wandaussparung befestigbaren Gehäuse (1) mit einer darin beweglich gelagerten Ascherlade (3), die nach oben offen ist und aus einer Nichtgebrauchslage innerhalb des Gehäuses (1) in eine Gebrauchslage bereichsweise aus dem Gehäuse (1) herausbewegbar ist, wobei die Bewegung der Ascherlade (3) in die Gebrauchslage nach dem Lösen einer Verriegelung (11) durch eine an der Ascherlade (3) angreifende Öffnungsfeder (6) erfolgt und wobei zum Lösen der Verriegelung (11) auf die Ascherlade (3) ein ins Gehäuseinnere hineingerichteter Druck auszuüben ist, und zwar gegen die Kraft der Öffnungsfeder (6) und einer Zusatzfeder (7), die dem Druck zum Lösen der Verriegelung entgegenwirken, dadurch gekennzeichnet, daß die Zusatzfeder (7) zwischen der Rückwand des Gehäuses (1) und der Rückwand (10) der Ascherlade (3) angeordnet und dabei an einer dieser Rückwände befestigt ist und daß die Zusatzfeder (7) bei der Bewegung der Ascherlade (3) in die Nichtgebrauchslage mit beiden der erwähnten Rückwände in Berührung gelangt und bei der weiteren Bewegung der Ascherlade (3) bis in die Nichtgebrauchslage vorgespannt wird, um hiernach die Ascherlade (3) in der Nichtgebrauchslage zusätzlich zur Öffnungsfeder (6) permanent in Richtung Gebrauchslage zu belasten, womit einem ungewollten Lösen der Verriegelung (11) verstärkt entgegengewirkt wird.

2. Ascher nach Anspruch 1, dadurch gekennzeichnet, daß die Zusatzfeder (7) als Blattfeder ausgeführt ist, die mit einem Endbereich an der Rückwand des Gehäuses (1) oder an der Rückwand (10) der Ascherlade (3) befestigt ist und mit ihrem anderen Endbereich (Federarm 9) schräg von der entsprechenden Rückwand absteht.

## Claims

1. An ash-tray, especially for motor vehicles, comprising a housing (1) which is able to be secured in a wall recess, having an ash-tray case (3) movably mounted therein, which is open at the top and is able to be moved partially out of the housing (1) from a position of non-use inside the housing (1) into a position of use, in which the movement of the ash-tray case (3) into the position of use takes place after the release of a lock (11) by an opening spring (6) engaging on the ash-tray case (3), and in which for the release of the lock (11) a pressure is to be exerted onto the ash-tray case (3), directed into the interior of the housing, and namely against the force of the opening spring (6) and of an additional spring (7), which counteract the pressure to release the lock, characterised in that the additional spring (7) is arranged between the rear wall of the housing (1) and the rear wall (10) of the ash-tray case (3) and is secured here on one of these rear walls, and that the additional spring (7), on movement of the ash-tray case (3) into the position of non-use, comes into contact with both of the above-mentioned rear walls, and is pre-stressed on further movement of the ash-tray case (3) into the position of non-use, in order to load the ash-tray case (3), in the position of non-use accordingly, permanently in the direction of the position of use, in addition to the opening spring (6), whereby an unintentional release of the lock (11) is counteracted in a reinforced manner.

2. An ash-tray according to Claim 1, characterised in that the additional spring (7) is constructed as a plate spring which is secured by an end region to the rear wall of the housing (1) or to the rear wall (10) of the ash-tray case (3) and by its other end region (spring arm 9) projects obliquely from the corresponding rear wall.

## Revendications

1. Cendrier, en particulier pour véhicules automobiles composé d'un boîtier (1) pouvant être fixe dans un évidement de paroi avec un réceptacle à cendres (3) monté mobile à l'intérieur, ouvert vers le haut et pouvant être sorti, par zones, du boîtier (1), depuis une position de non utilisation, où il est à l'intérieur du boîtier (1), en une position d'utilisation, où le déplacement du réceptacle cendres (3) dans la position d' utilisation s'effectue après relâchement d'un verrouillage (11) au moyen d'un ressort d'ouverture (6) agissant sur le réceptacle cendres (3) et où, pour relâcher le verrouillage (11) agissant sur le réceptacle à cendres (3), une pression doit être exercée pour provoquer un enfoncement à l'intérieur du boîtier, notamment à l'encontre de la force du ressort d'ouverture (6) et d'un ressort additionnel (7) qui agit à l 'encontre de la pression, en vue de relâcher le verrouillage, caractérisé en ce que le ressort additionnel (7) est disposé entre la paroi arrière du boîtier (1) et la paroi arrière (10) du réceptable à cendre (3) et est fixé sur l'une de ses parois arrières et en ce que le ressort additionnel (7), lors du déplacement du réceptacle à cendres (3) en position de non utilisation vient en contact avec les deux parois arrières mentionnées et, lors d'un déplacement supplémentaire du réceptacle à cendres (3), est précontraint jusqu'à la position de non utilisation, afin de pouvoir ensuite exercer une sollicitation, en plus du ressort d'ouverture (6), de façon permanente dans la direction de la position d'utilisation, sur le réceptable à cendres (3) se trouvant dans la position de non utilisation, créant ainsi une opposition renforcée à tout relâchement non souhaité du verrouillage (11).

2. Cendrier selon la revendication 1, caractérisé ce que le ressort additionnel (7) est réalisé sous forme de ressort à lame, fixé, par une zone d'extrémité, sur la paroi arrière du boîtier (1) ou sur la paroi arrière (10) du réceptacle à cendres (3) et faisant saillie obliquement depuis la paroi arrière correspondante par son autre zone d'extrémité (bras ressort 9).
